# EUROPÄISCHE PATENTSCHRIFT

(11) **EP 0 552 597 B1**
(45) Veröffentlichungstag und Bekanntmachung des Hinweises auf die Patenterteilung: **23.08.1995**
(21) Anmeldenummer: 93100010.3
(22) Anmeldetag: 02.01.1993
(51) Int. Cl.: B43K 24/02

(54) **Schreibgerät mit zwischen Ruhestellung und Schreibstellung verschiebbarer Mine**
Handwriting instrument with movable point between a rest position and a writing position
Instrument d'écriture avec mine déplaçable entre une position de repos et une position d'écriture

(30) Priorität: 21.01.1992 DE 4201479
(43) Veröffentlichungstag der Anmeldung: 28.07.1993
(73) Patentinhaber: GEBR. SCHMIDT FABRIK FUR FEINMECHANIK, D-78112 St Georgen (DE)
(72) Erfinder: Kuhn, Martin, W-7239 Fluorn-Winzeln (DE); Pohl, Gerhard, W-7742 St. Georgen (DE); Roming, Paul, W-7230 Schramberg (DE)
(74) Vertreter: Patentanwälte Westphal, Buchner, Mussgnug Neunert, Göhring

(56) Entgegenhaltungen:
- DE-A- 3 228 211
- DE-A- 3 904 578
- DE-U- 8 911 606
- GB-A- 2 142 284
- US-A- 2 722 575
- US-A- 4 827 385
- PATENT ABSTRACTS OF JAPAN vol 016, no 184 (M-1243) 06 May 1992; & JPA 40 22697 (PILOT PRECISION CO LTD) 27 January 1992.
- PATENT ABSTRACTS OF JAPAN vol 013, no 082 (P-833) 23 February 1989;& JP A 63 266301 (WACOM CO LTD).
- PATENT ABSTRACTS OF JAPAN vol 015, no 339 (M-1152) 28 August 1991; &JP A 3 133001 (CANON INC) 06 June 1991.
- PATENT ABSTRACTS OF JAPAN vol 014, no 419 (P-1103) 10 September 1990; & JP A 2 161512 (WACOM CO LTD).

## Beschreibung

Die Erfindung betrifft ein Schreibgerät nach dem Oberbegriff des Anspruchs 1.

Aus der GB 2 142 284 A ist ein Schreibgerät dieser Art bekannt, bei welchem der Vorschub der Mine aus der Ruhestellung in die Schreibstellung durch Auslösen eines Elektromotors mittels eines Sensors derart erfolgt, daß die Mine ausgefahren wird, wenn das Schreibgerät zum Schreiben in die Hand genommen wird, und automatisch zurückgezogen wird, wenn das Schreibgerät abgelegt wird. Der Sensor kann dabei ein von der Hand zu betätigender Druckschalter oder Membranschalter, ein lageabhängiger Schalter oder ein auf die Handwärme ansprechender thermischer Schalter sein.

Bei dem bekannten Gerät ist zwar ein automatisches Ausfahren der Mine in die Schreibstellung beim Ergreifen des Schreibgeräts und ein automatisches Zurückziehen in die Ruhestellung beim Ablegen des Geräts möglich, jedoch ist dabei nachteilig, daß die Mine auch bei kurzzeitigem Ablegen des Geräts eingefahren und beim Wiederergreifen des Geräts erst wieder ausgefahren werden muß. Dies erlaubt kein kurzzeitiges Loslassen des Sensorschalters oder Ablegen des Geräts und sodann schnelles Weiterschreiben, sondern es muß jedesmal das Wiederausfahren der Mine in die Schreibstellung abgewartet werden.

Durch die Erfindung soll ein Schreibgerät der eingangs genannten Art geschaffen werden, bei welchem zwar ein automatischer Minentransport in die Schreibstellung beim Führen des Geräts durch eine schreibende Hand, eine automatische Minenrückführung in die Ruhestellung jedoch nur nach gewollter Beendigung des Schreibvorgangs erfolgt.

Diese Aufgabe wird erfindungsgemäß durch die Merkmale des Anspruchs 1 gelöst.

Der automatische Minentransport in die Schreibstellung erfolgt beim erfindungsgemäßen Schreibgerät unabhängig von der Gebrauchslage bei Berührung der Griffzone des Gehäuses durch die das Schreibgerät führende Hand. Die automatische Minenrückführung in die Ruhestellung beim Loslassen der Griffzone erfolgt nur, wenn sich das Gerät gleichzeitig in einer etwa senkrechten Lage befindet, wobei eine Abweichung von beispielsweise ± 10° gegen die Vertikale zugelassen werden kann. Das Gerät kann somit sofort nach gewollter Beendigung des Schreibvorgangs in vertikaler Lage in eine Bekleidungstasche eingesteckt werden, ohne daß eine Beschmutzung der Kleidung befürchtet werden muß. Die Einstellung der Ansprechzeit für Minenvorschub und Minenrückführung kann in einer dem Fachmann geläufigen Weise an der im Gehäuse vorgesehenen Elektronikschaltung vorgenommen werden. Wird dagegen das Schreibgerät und somit der durch Handkontakt zu schließende Sensorschalter zwar losgelassen, jedoch auf einer Schreibunterlage oder dgl. abgelegt oder jedenfalls nicht in eine vertikale Lage verbracht, so erfolgt keine Minenrückführung aus der Schreibstellung in die Ruhestellung, so daß das Schreibgerät jederzeit wieder benutzt werden kann, ohne den Minenvorschub abwarten zu müssen.

Die Elektronikschaltung steuert alle erforderlichen logischen Verknüpfungen. Der Antrieb kann elektromagnetisch als ein oder mehrere DC-Motoren oder Schrittmotoren mit oder ohne Getriebe ausgebildet sein, wobei der DC-Motor mit mechanischen und/oder optischen, induktiven, kapazitiven Umnschaltkontaken ausgeführt sein kann. Es kann auch ein elektromagnetischer Motor mit einem oder mehreren Stellgliedern oder beispielsweise ein oder mehrere elektrostatische Piezo-Motoren verwendet werden, der bzw. die ein oder mehrere hydraulische und/oder pneumatische Stellglieder in definierte Positionen bringen.

Bei einem aus der DE 35 45 166 A1 bekannten Schreibgerät kann zur Betätigung des Antriebsmotors ebenfalls ein Tastschalter, ein Sensor oder auch ein Kipp- oder Rüttelschalter vorgesehen sein. Auch bei diesem bekannten Gerät ist nur ein automatischer Minenvorschub in die Schreibstellung beim Ergreifen des Geräts und ein ebensolches Zurückziehen in die Ruhestellung beim Ablegen des Geräts möglich.

Schließlich ist aus der DE 39 04 578 A1 ein Schreibgerät bekannt, bei welchem der Minenvorschub in die Schreibstellung auf mechanischem Wege durch Knopfdruck oder einen anderen Mechanismus erfolgt. In einer definiert labilen Raststellung wird die Mine nach Beendigung des Schreibvorgangs noch in der Schreibstellung gehalten und nach einem vorbestimmten Zeitraum freigegeben, worauf sie sich automatisch in die Ruhestellung verschiebt. Die Einstellung dieses vorbestimmten Zeitraum ist schwierig und bedarf komplizierter Einrichtungen. Da er jedoch in der Größenordnung von 15 bis 20 Minuten liegt, kommt es auf eine genaue Einstellung nicht an.

Die Unteransprüche betreffen vorteilhafte Ausgestaltungen des erfindungsgemäßen Schreibgeräts.

Anhand der Figuren wird ein Ausführungsbeispiel der Erfindung näher erläutert. Es zeigt:
- Fig. 1: einen schematischen Längsschnitt durch das Schreibgerät und
- Fig. 2: ein Schaltbild der im Schreibgerät gemäß Fig. 1 verwendeten Elektronikschaltung.

Das allgemein mit 10 bezeichnete Gehäuse des Schreibgeräts besteht aus der Schreibspitze 12, dem Schaft 14, der Clipbuchse 15 und der rückwärtigen Kappe 16. Das Gehäuse 10 weist eine gemeinsame Längsachse 18 auf.

Das rückwärtige Ende der Mine 20 ist mit einem Getriebeblock 28 verbunden, der in nicht näher dargestellter Weise z.B. aus einem Gewindebolzen und einer darauf drehbaren Mutter bestehen kann, welche die Drehbewegung des Gewindebolzens in eine Längsbewegung umsetzt. Die Gewindesteigung kann dabei so gewählt werden, daß im Ruhezustand Selbsthemmung eintritt. Der Getriebeblock 28 ist mit einem DC-Motor 30 verbunden, der mittels einer in der Kappe 16 auswechselbar angebrachten Batterie 32 mit Strom versorgt wird.

Am Ende des Minenvorschubs aus der in Fig. 1 gezeigten Ruhestellung der Mine 20 in die nicht dargestellte Schreibstellung kommt ein Vorsprung 34 zum Anschlag an einem im Schacht befestigten Endschalter 36, wodurch der Motor 30 von der Stromversorgung abgeschaltet wird. In gleicher Weise sorgt ein Endschalter 38 für die Stromabschaltung bei Erreichen der Ruhestellung gemäß Fig. 1.

Innerhalb der Clipbuchse 15 ist nahe dem rückwärtigen Ende des Motors 30 eine mit einer Elektronikschaltung bedruckte SMD-Platine 40 angeordnet, die über eine Kontaktfeder 42 mit der Batterie 32 verbunden ist. Ein isolierter Verbindungsdraht 44 ist durch die Platine 40 hindurchgeführt und stellt die Verbindung mit dem DC-Motor 30 her. Zwischen Platine 40 und Kappe 16 ist in der Clipbuchse 15 ein allgemein mit 46 bezeichneter Sensorschalter angeordnet, der einen aus schiefer Ebene 48, mehreren auf der schiefen Ebene 48 abrollenden Kugeln 50, Kontaktscheibe 52 und konzentrisch zur Längsachse 18 angeordnetem Kontaktring 54 bestehenden Lagesensor enthält. Die schiefe Ebene 48 ist so angeordnet, daß die leitenden Kugeln einen Kontakt zwischen Kontaktscheibe 52 und Kontaktring 54 nur dann herstellen, wenn sich die Längsachse 18 innerhalb eines Winkels von etwa ± 10° bezüglich der Vertikalen mit der Schreibspitze 12 nach unten befindet. Andernfalls unterbrechen die Kugeln 50 den Kontakt, so daß der Sensorschalter 46 geöffnet ist.

Wenn die das Schreibgerät führende Hand die in der Umgebung der Gewindebuchse 24 befindliche Griffzone des Schreibgeräts erfaßt, so wird ein Handkontakt zwischen Schaft 14 und Schreibspitze 12 hergestellt, an die unterschiedliche elektrische Potentiale angelegt sind. Infolge des Handkontaktes fließt daher ein Strom zwischen Schaft 14 und Schreibspitze 12 und der durch diese Teile gebildete Sensorschalter wird in einer nachfolgend geschilderten Weise geschlossen. Beim Loslassen des Schreibgerätes wird dieser Sensorschalter wieder geöffnet.

Die auf die SMD-Platine 40 aufgedruckte Elektronikschaltung einschließlich der Verbindungen zur Batterie 32, zum DC-Motor 30 sowie zu den verschiedenen Sensorschaltern und Endschaltern ist in Fig. 2 dargestellt. Der zwischen Schaft 14 und Schreibspitze 12 durch Handkontakt zu schließende erste Sensorschalter ist in Fig. 2 mit HK bezeichnet. Der eine Lagesensor enthaltende zweite Sensorschalter 46 ist in Fig. 2 mit LS bezeichnet. Der die Ruhestellung der Mine 20 festlegende Endschalter 38 ist in Fig.2 mit RS bezeichnet und der die Schreibstellung definierende Endschalter 36 ist in Fig. 2 mit SS bezeichnet. Die Schalter HK, LS und RS sind über Leitungen 58,60 bzw. 62 mit einer ersten UND-Schaltung 64 verbunden, während der Schalter SS über eine Leitung 66 mit einer zweiten UND-Schaltung 68 verbunden ist. Der Schalter HK ist überdies über eine Leitung 70 mit der zweiten UND-Schaltung 68 verbunden. Die vier parallel liegenden Schalter sind über eine gemeinsame Leitung 72 mit der Batterie 32 verbunden, die ihrerseits über Leitungen 74 und 76 mit einer aus vier Transistoren 78,80,82 und 84 bestehenden Transistor-Endstufe verbunden ist. Die UND-Schaltungen 64 und 68 sind über Leitungen 86,88 bzw. 90,92 ebenfalls mit der Transistor-Endstufe verbunden. In die Transistor-Endstufe ist der Motor 30 mittels einer Leitung 94 eingeschaltet.

Bei der in Fig. 1 dargestellten Ruhestellung der Mine 20 sind normalerweise die Schalter HK, LS und SS geöffnet, während der Schalter RS geschlossen ist. Es fließt dann kein Strom zum Motor 30 und somit tritt kein Energieverlust ein. Sobald der Schalter HK durch Handkontakt geschlossen wird, wird dem Motor 30 Strom zugeführt und die Mine 20 in die Schreibstellung vorgeschoben. Bei Erreichen der Schreibstellung wird der Schalter SS geschlossen, wodurch die Stromzuführung zum Motor wieder abgeschaltet wird. So lange der Handkontakt aufrecht erhalten wird, bleibt der Schalter HK geschlossen und es erfolgt keine weitere Betätigung der Mine, auch wenn das Schreibgerät von der führenden Hand in einer annähernd waagerechten Lage gehalten wird und der Schalter LS sich daher weiterhin in offener Stellung befindet. Selbst wenn das Schreibgerät in waagerechter Stellung abgelegt und somit der Schalter HK geöffnet wird, verbleibt die Mine in Schreibstellung, da der Schalter LS geöffnet bleibt. Erst wenn die Griffzone des Schreibgeräts bei annähernd vertikaler Lage desselben losgelassen wird, öffnet sich der Schalter HK bei geschlossenem Schalter LS, wodurch die Mine in die Ruhestellung zurücktransportiert wird. Bei Erreichen der Ruhestellung wird der Schalter RS geschlossen und die Stromzuführung zum Motor 30 abgeschaltet.

An der Außenseite der Clipbuchse 15 ist in an sich bekannter Weise ein Clip 56 zum Einstecken des Schreibgeräts in etwa vertikaler Lage angebracht. In einer bevorzugten Ausführungsform des Schreibgeräts hat dieser Clip 56 die Wirkung eines Sicherheitsschalters und ist beispielsweise als elektrischer Leiter zwischen der Kappe 16 und dem Schaft 14 ausgebildet. Wird das Gerät nach Beendigung des Schreibvorgangs in eine Bekleidungstasche eingesteckt und mit dem Clip fixiert, wird die Kontaktstelle zwischen Clip 56 und Schaft 14 durch den die Bekleidungstasche bildenden Stoff geöffnet. Hierdurch ist unmittelbar die Stromversorgung des DC-Motors unterbrochen, beim (versehentlichen) Betätigen des Handkontakts zwischen Schaft 14 und Schreibspitze 12 verbleibt Mine 20 in Ruhestellung.

Ebenso kann der Clip (56) derart gestaltet sein, daß er durch das Abheben von der Kontaktstelle auf einen der vorstehend beschriebenen Sensorschalter einwirkt und auf diese Weise die Stromversorgung des DC-Motors mittelbar unterbricht.

## Patentansprüche

1. Schreibgerät mit einem Gehäuse, einer im Gehäuse zwischen einer Ruhestellung und einer Schreibstellung verschiebbaren Mine, die in der Ruhestellung und in der Schreibstellung jeweils im Gehäuse verrastbar ist und die aus der Schreibstellung nach Beendigung des Schreibvorgangs automatisch in die Ruhestellung schaltbar ist, wobei zum Transport der Mine zwischen Ruhestellung und Schreibstellung im Gehäuse ein elektrischer und/oder piezoelektrischer bzw. magnetischer Antrieb und zur Betätigung des Antriebs eine Elektronikschaltung mit Stromquelle und mindestens einem Sensorschalter vorgesehen ist, dadurch gekennzeichnet, daß die Elektronikschaltung (40) zwei bei ihrer Betätigung den Betrieb des Antriebs (30) auslösende Sensorschalter (HK, LS) enthält, daß der erste Sensorschalter (HK) durch direkten oder indirekten Handkontakt der das Schreibgerät führenden Hand mit Zwei gegeneinander isolierten Gehäuseteilen (14, 12) schließbar ist und bei Schließung den Minentransport aus der Ruhestellung in die Schreibstellung auslöst, und daß der zweite Sensorschalter (LS) über einen Lagesensor (48, 50, 52, 54) bei Unterschreiten eines vorbestimmten Winkels der Längsachse (18) des Schreibgeräts gegenüber der Vertikalen schließbar ist und bei seiner Schließung und gleichzeitiger Öffnung des ersten Sensorschalters (HK) den Minentransport aus der schreibstellung in die Ruhestellung auslöst.

2. Schreibgerät nach Anspruch 1, dadurch gekennzeichnet, daß die Elektronikschaltung (40,Fig.2) die Verbindung zwischen Stromquelle (32) und Antrieb (30) in der Ruhestellung und Schreibstellung der Mine automatisch unterbricht.

3. Schreibgerät nach Anspruch 1 oder 2, dadurch gekennzeichnet, daß sich der erste Sensorschalter (HK) im Griffbereich des Gehäuses (10) befindet.

4. Schreibgerät nach einem der vorangehenden Ansprüche, dadurch gekennzeichnet, daß die Schließung des ersten Sensorschalters (HK) durch indirekten Handkontakt kapazitiv, induktiv oder optisch erfolgt.

5. Schreibgerät nach einem der vorangehenden Ansprüche, dadurch gekennzeichnet, daß der Lagesensor eine oder mehrere auf einer schiefen Ebene (48) bewegliche Kugeln (50) aufweist, die in mindestens je einer Endlage den zweiten Sensorschalter (LS) betätigt bzw. betätigen.

6. Schreibgerät nach einem der Ansprüche 1 bis 4, dadurch gekennzeichnet, daß der Lagesensor eines oder mehrere Pendel aufweist, das bzw. die in mindestens je einer Endlage den zweiten Sensorschalter (LS) betätigt bzw. betätigen.

7. Schreibgerät nach einem der Ansprüche 1 bis 4, dadurch gekennzeichnet, daß der Lagesensor eine oder mehrere Flüssigkeitssäulen aufweist, die in Abhängigkeit von der Lage ihres Oberflächenspiegels den zweiten Sensorschalter (LS) betätigt bzw. betätigen.

8. Schreibgerät nach einem der vorangehenden Ansprüche, dadurch gekennzeichnet, daß zwischen Stromquelle (32) und Antrieb (30) ein Getriebe (28) eingeschaltet ist.

9. Schreibgerät nach Anspruch 8, dadurch gekennzeichnet, daß das Getriebe (28) zum Schutz gegen unvorschriftsmäßige Belastung über eine Feder vorgespannt ist.

10. Schreibgerät nach einem der Ansprüche 1 bis 7, dadurch gekennzeichnet, daß zwischen Antrieb (30) und Mine (20) ein oder mehrere Stellglieder eingeschaltet ist bzw. sind.

11. Schreibgerät nach einem der vorangehenden Ansprüche, dadurch gekennzeichnet, daß die Stromquelle (32) aus einer Batterie (32) und/oder einer Ladeeinheit besteht.

12. Schreibgerät nach Anspruch 11, dadurch gekennzeichnet, daß die Ladeeinheit eine oder mehrere Solarzellen aufweist.

13. Schreibgerät nach Anspruch 12, dadurch gekennzeichnet, daß die Oberflächen der Solarzellen in der Oberfläche des Gehäuses (10) liegen.

14. Schreibgerät nach einem der vorangehenden Ansprüche, dadurch gekennzeichnet, daß ein Clip (56) unter Federspannung an der Oberfläche des Gehäuseteils (14) anliegt und als Teil der Verbindung zwischen Stromquelle (32) und Antrieb (30) derart angeordnet ist, daß er beim Abheben von seinem Auflagepunkt am Gehäuse die Verbindung zwischen Stromquelle (32) und Antrieb (30) mittelbar oder unmittelbar unterbricht.

## Claims

1. A writing implement having a housing, a cartridge displaceable in the housing between an inoperative position and a writing position, which in the inoperative position and in the writing position can be locked in the housing and which after the end of the writing operation can be automatically switched from the writing position into the inoperative position, whereby to displace the cartridge between the inoperative position and writing position an electric and/or piezoelectric or magnetic drive is provided in the housing and an electronic circuit with current source and at least one sensor switch is provided to operate the drive,
**characterised in that** the electronic circuit (40) contains two sensor switches (HK, LS) triggering the operation of the drive (30) when it is actuated,
**in that** the first sensor switch (HK) can be closed by direct or indirect hand contact by the hand guiding the writing implement with two housing parts (14, 12) insulated with respect to one another and when it is closed triggers the movement of the cartridge from the inoperative position into the writing position,
**and in that** the second sensor switch (LS) can be closed via a position sensor (48, 50, 52, 54) when a predetermined angle of the longitudinal axis (18) of the writing implement in relation to the vertical is not attained and, with its closing and simultaneous opening of the first sensor switch (HK), triggers the displacement of the cartridge from the writing position into the inoperative position.

2. A writing implement according to Claim 1,
**characterised in that** the electronic circuit (40, Figure 2) automatically interrupts the connection between current source (32) and drive (30) in the inoperative position and writing position of the cartridge.

3. A writing implement according to Claim 1 or 2,
**characterised in that** the first sensor switch (HK) is located in the grip region of the housing (10).

4. A writing implement according to one of the preceding Claims,
**characterised in that** the closure of the first sensor stich (HK) occurs capacitively, inductively or optically by indirect hand contact.

5. A writing implement according to one of the preceding Claims,
**characterised in that** the position sensor comprises one or more balls (50) moving on a inclined plane (48), which operates or operate the second sensor switch (LS) in at least one end position.

6. A writing implement according to one of Claims 1 to 4,
**characterised in that** the position sensor comprises one or more pendulums, which operates or operate the second sensor switch (LS) in at least one end position.

7. A writing implement according to one of Claims 1 to 4,
**characterised in that** the position sensor comprises one or more liquid columns, which operates or operate the second sensor switch (LS) in dependence on the position of its surface level.

8. A writing implement according to one of the preceding Claims,
**characterised in that** a gear unit (28) is inserted between current source (32) and drive (30).

9. A writing implement according to Claim 8,
**characterised in that** the gear unit (28) is biased via a spring for protection against loading in contravention of regulations.

10. A writing implement according to one of Claims 1 to 7,
**characterised in that** one or more actuators is or are connected between drive (30) and cartridge (20).

11. A writing implement according to one of the preceding Claims,
**characterised in that** the current source (32) consists of a battery (32) and/or a charging unit.

12. A writing implement according to Claim 11,
**characterised in that** the charging unit comprises one or more solar cells.

13. A writing implement according to Claim 12,
**characterised in that** the surfaces of the solar cells lie in the surface of the housing (10).

14. A writing implement according to one of the preceding Claims,
**characterised in that** a clip (56) under spring tension abuts the surface of the housing part (14) and is disposed as a part of the connection between current source (32) and drive (30) so that it directly or indirectly interrupts the connection between current source (32) and drive (30) when raised from its point of support at the housing.

## Revendications

1. Instrument pour écrire avec un carter, une mine dans le carter pouvant coulisser entre une position de repos et une position d'écriture, qui peut être verrouillée en position de repos et en position d'écriture dans le carter et qui est commutable automatiquement à la fin du processus d'écriture de la position d'écriture à la position de repos, on prévoit pour transférer la mine entre la position de repos et la position d'écriture dans le carter un entraînement électrique et/ou piézo-électrique ou magnétique et pour commander l'entraînement un circuit électronique avec source de courant et au moins un interrupteur-capteur, caractérisé en ce que le circuit électronique (40) comprend deux interrupteurs-capteurs (HK, LS) déclenchant l'entraînement (30) par leur mise en service, en ce que le premier interrupteur-capteur (HK) peut être fermé par le contact direct ou indirect de la main qui tient l'instrument pour écrire avec deux pièces de carter (14, 12) isolées l'une par rapport à l'autre et qui déclenche par sa fermeture le transfert de mine de la position de repos à la position d'écriture et en ce que le deuxième interrupteur-capteur (LS) peut être fermé par un capteur de position (48, 50, 52, 54) après dépassement d'un angle prescrit de l'axe longitudinal (18) de l'instrument pour écrire par rapport à la verticale et en ce que sa fermeture et l'ouverture simultanée du premier interrupteur-capteur (HK) déclenchent le transfert de mine de la position d'écriture en la position de repos.

2. Instrument pour écrire selon la revendication 1, caractérisé en ce que le circuit électronique (40, figure 2) interrompt automatiquement la liaison entre la source de courant (32) et l'entraînement (30) en position de repos et en position d'écriture.

3. Instrument pour écrire selon la revendication 1 ou 2, caractérisé en ce que le premier interrupteur-capteur (HK) se trouve dans le domaine de prise du carter (10).

4. Instrument pour écrire selon l'une des revendications précédentes, caractérisé en ce que la fermeture du premier interrupteur-capteur (HK) a lieu par contact indirect de la main, par voie capacitive, inductive ou optique.

5. Instrument pour écrire selon l'une des revendications précédentes, caractérisé en ce que le capteur de position présente une ou plusieurs billes (50) mobiles sur un plan incliné (48), qui actionne ou actionnent au moins l'une des positions terminales du deuxième interrupteur-capteur (LS).

6. Instrument pour écrire selon l'une des revendications 1 à 4, caractérisé en ce que le capteur de position présente un ou plusieurs pendules qui actionne ou actionnent au moins l'une des positions terminales du deuxième interrupteur-capteur (LS).

7. Instrument pour écrire selon l'une des revendications 1 à 4, caractérisé en ce que le capteur de position présente une ou plusieurs colonnes de liquide, qui en fonction de la position de leur niveau actionne ou actionnent le deuxième interrupteur-capteur (LS).

8. Instrument pour écrire selon l'une des revendications précédentes, caractérisé en ce qu'un mécanisme (28) est intercalé entre la source de courant (32) et l'entraînement (30).

9. Instrument pour écrire selon la revendication 8, caractérisé en ce que le mécanisme (28) est tendu par un ressort pour le protéger d'une charge ne répondant pas à la spécification prévue.

10. Instrument pour écrire selon l'une des revendications 1 à 7, caractérisé en ce qu'entre l'entraînement (30) et la mine (20) est ou sont intercalés un ou plusieurs organes de position.

11. Instrument pour écrire selon l'une des revendications précédentes, caractérisé en ce que la source de courant (32) est constituée d'une pile (32) et/ou d'une unité de charge.

12. Instrument pour écrire selon la revendication 11, caractérisé en ce que l'unité de charge présente une ou plusieurs batteries solaires.

13. Instrument pour écrire selon la revendication 12, caractérisé en ce que les surfaces des cellules solaires se trouvent à la surface du carter (10).

14. Instrument pour écrire selon l'une des revendications précédentes, caractérisé en ce qu'une agrafe (56) repose sous la tension d'un ressort à la surface de la partie de carter (14) et que la partie de la liaison entre la source de courant (32) et l'entraînement (30) est disposée, de sorte qu'en la soulevant de son point d'appui sur le carter, la liaison entre la source de courant (32) et l'entraînement (30) est interrompue directement ou indirectement.
